# EUROPÄISCHE PATENTSCHRIFT

(11) **EP 0 578 132 B1**
(45) Veröffentlichungstag und Bekanntmachung des Hinweises auf die Patenterteilung: **29.05.1996**
(21) Anmeldenummer: 93110504.3
(22) Anmeldetag: 01.07.1993
(51) Int. Cl.: B24C 7/00

(54) **Vorrichtung zum Verfestigen und/oder Umformen durch Strahlmittel**
Apparatus for compacting and/or forming with abrasives
Dispositif pour compacter et/ou former avec abrasifs

(30) Priorität: 04.07.1992 DE 4222073
(43) Veröffentlichungstag der Anmeldung: 12.01.1994
(73) Patentinhaber: HEINRICH SCHLICK GmbH, D-48268 Greven-Reckenfeld (DE)
(72) Erfinder: Ruholl, Heinz, D-4407 Emsdetten (DE)
(74) Vertreter: Hoffmeister, Helmut, Dr. Dipl.-Phys.

(56) Entgegenhaltungen:
- EP-A- 0 218 869
- WO-A-90/01396
- GB-A- 2 146 807
- GB-A- 2 182 628
- US-A- 4 669 230

## Beschreibung

Die Erfindung betrifft eine Vorrichtung zum Verfestigen und/oder Umformen durch Strahlmittel, welches durch eine Förderleitung mittels Druckluft einer Strahldüse zuführbar ist, mit folgenden weiteren Teilen:
- einem geschlossenen Kessel, in dem sich ein Vorrat von Strahlmittel befindet,
- eine durch einen regelbaren Antrieb angetriebene Strahlmittelzuführung, die eine Förderschnecke in einem Schneckenrohr umfaßt, das am Schneckenanfang mit einem Aufnahmebereich, der unter dem Kessel positioniert ist, und am Schneckenende mit einen Abgabebereich versehen ist, wobei der Abgabebereich über ein Fallrohr mit der Förder leitung verbunden ist,
- einem Durchflußmeßaufnehmer für den Strahlmitteldurchsatz am zwischen dem Abgabebereich der Förderschnecke und der Förderleitung befindlichen Rohr angeordnet ist, der Meßsignale erzeugt, und
- einer Auswerteeinheit, die mit dem Durchflußmeßaufnehmer verbunden ist und die Meßsignale derart verarbeitet, daß aus dem empfangenen Meßsignalen der Strahlmittelanteil im Inneren des Rohres unter Berücksichtigung von Kalibierfaktoren errechnet und in Abhängigkeit von den errechneten Werten in einem Vergleich mit einem vorgegebenen Sollwert die Drehgeschwindigkeit der Förderschnecke so einstellt, daß ein gleichbleibender und kontrollierter Durchsatz des Strahlmittels zum Förderrohr gewährleistet ist,
Eine Vorrichtung der eingangs genannten Art ist aus der GB-A 2 182 628 bekannt. Durch einen Trichter wird über einen Einlaßkanal ein granuliertes Medium in ein Gehäuse geleitet, in dem eine Förderschnecke rotiert. Gegenüber dem Ende der Förderschnecke ist am Gehäuse ein Auslaßrohr angeordnet, durch das das granulierte Medium herausfließt. Am Auslaßrohr befindet sich ein Annäherungsschalter, der Meßsignale erzeugt, mit denen die Drehgeschwindigkeit der Förderschnecke einstellbar ist. Auch wenn hierdurch der Fluß des Strahlmittels regulierbar ist, sind genau reproduzierbare Werte für durchzuführende Bearbeitungsmaßnahmen kaum oder nur mit einem hohen Aufwand bereitstellbar.

Weiterhin ist aus der EP 0 218 869 eine Vorrichtung zum gleichmäßigen Dosieren von körnigem Strahlmittel bei pneumatisch arbeitenden Strahlmittelanlagen bekannt. Bei dieser Vorrichtung wird Strahlmittel in einem geschlossenen druckfesten Kessel vorrätig gehalten. Unter einem Auslauftrichter des Kessels ist eine Förderschnecke angeordnet, die sich in einem waagerechten Schneckenrohr dreht. Dabei erfaßt der Aufnahmebereich der Förderschnecke Strahlmittel und gibt es an den Abgabebereich ab. Das Schneckenrohr ist an seinem Ende mit einer Rohrleitung verbunden, in den das Strahlmittel eingegeben wird. Da die Rohrleitung mit Druckluft beaufschlagt ist, wird das Strahlmittel vom Fördergasstrom mitgerissen und zur Strahldüse geführt. Zur Vergleichmäßigung des zu dosierenden Strahlmittels ist eine Vorrichtung zum Ausgleich des Druckgefälles vom Inneren des geschlossenen Kessels zum Inneren des Schneckenrohres bis hin zur Förderleitung vorgesehen. Um aber reproduzierbare Werte der durch das Bestrahlen eintretenden mechanischen Eigenschaftsverbesserung bzw. Umformung von Oberflächen an Gegenständen, wie Werkstücken, Bauteilen, Flachteilen oder dergleichen zu bekommen, sind die bisherigen Maßnahmen zur Vergleichmäßigung des zu dosierenden Strahlmittels nicht ausreichend. Vielmehr sind präzise, reproduzierbare Strahlbedingungen notwendig.

Der Erfindung liegt die Aufgabe zugrunde, eine Vorrichtung zum Verfestigen und/oder Umformen durch Strahlmittel so weiter zu entwickeln, daß genau reproduzierbare Werte für durchzuführende Bearbeitungsmaßnahmen einfach und sicher zur Verfügung gestellt werden können.

Erfindungsgemäß wird die Aufgabe durch die Merkmale des Anspruches 1 gelöst.

Die mit der Erfindung erzielten Vorteile bestehen insbesondere darin, daß das konisch verjüngte Schneckenende dafür sorgt, daß anstelle der impulsartigen Förderung bekannter Schnecken das Strahlmittel immer gleichmäßig ausläuft. Durch die kontinuierliche Verkleinerung der Schneckenwendelsektionen, bedingt durch die Steigungsverjüngung, wird das Strahlmittel komprimiert und die gleichmäßige Dosierung im Abgabebereich begünstigt. Dadurch ist gesichert daß die Strahlmittelparameter
- Strahlmittelgeschwindigkeit und
- Strahlmittelmenge pro Fläche bzw. Zeiteinheit
- und damit die genaue und gleichmäßige Bestrahlung des Werkstückes
exakt eingestellt werden.

Es sei ausdrücklich darauf hingewiesen, daß sich die Vorrichtung auch für ein Oberflächenreinigungs- und ein Oberflächenveredelungsverfahren, z.B. Homogenisierung thermisch gespritzter Oberflächen, eignet. Das Strahlmittel besteht vorzugsweise aus Körpern, wie Kugeln aus Stahl, Glas oder Keramik sowie Korund-Teilchen. Der Durchmesser der Körper hat dabei einen ganz entscheidenden Einfluß auf das gewünschte Verfestigungs- und Verformungsergebnis. Wird dagegen mit der erfindungsgemäßen Vorrichtung, wie bereits darauf hingewiesen, ein Reinigungsstrahlen oder ein Aufrauhungsstrahlen vorgenommen, bestimmen Korngröße bzw. -konfigurationen auch hier das zu erzielende Ergebnis.

Für Regelungszwecke ist die Auswerteeinheit über eine Steuerleitung bidirektional mit dem regelbaren Antrieb, z.B. einem Gleichstromantrieb ist, verbunden. Hierdurch ist es möglich, die Strahlmitteldosierschnecke für das Dosieren einer gewünschten Strahlmittelmenge optimal zu steuern.

Vorteilhaft ist es, daß der Gleichstromantrieb der Strahlmitteldosierschnecke einen Vier-Quadranten-Drehzahlregler mit einer Tachorückführung enthält. Dadurch ist ein nahezu hundertprozentiger Gleichlauf der Strahlmitteldosierschnecke gewährleistet.

Vorteilhaft ist es, einen Durchflußmeßaufnehmer zu verwenden, der nach dem Kapazitätsmeßprinzip arbeitet. Mit und durch die Auswerteeinheit erfolgt eine Eichung bei Leerkapazität. Die Kapazitätsänderung als Maß für die Feststoffkonzentration ist als umgewandeltes störunanfälliges Puls-Frequenz-Modulations-Signal verarbeitbar. Möglich ist es natürlich auch, die Kapazitätsänderung in eine andere beliebige bekannte Signalform umzuwandeln. Gesichert ist aber in sämtlichen Fällen, daß ein der Feststoffkonzentration proportionales Signal zu einer weiteren Verarbeitung vorhanden ist. Dieses Signal kann außer zur Regelung der Geschwindigkeit der Strahlmitteldosierschnecke auch zu Anzeigezwecken benutzt werden.

Vorteilhaft ist es, daß das Rohr vor und nach der Meßposition des Durchflußmeßaufnehmers eine Vorlauf- und/oder Nachlaufstrecke aufweist. Dadurch kann das Strahlmittel ohne Verwirbelung und Ablagerungen in seiner Menge genauestens erfaßt und die Werte zu Regelungszwecken benutzt werden.

Um die komplexen Meßwerterfassungs- und Strahlmitteldosierungsvorgänge zu ermöglichen, ist in der Auswerteeinheit wenigstens ein Rechner, vorzugsweise ein Mikrorechner installiert. Es kann von einer CNC-Strahlanlage gesprochen werden.

Einer der Rechner ist in der Auswerteeinheit über eine Schnittstelle angeschlossen, insbesondere
a) zum externen Soll-/Istwertvergleich,
b) zur Fernkontrolle der Rückflußmengen,
c) zur Dokumentation der Strahlparameter und/oder
d) zur Feststellung von Abweichungen.

Dieser Rechner ist in Form einer Mehrrechnerkopplung mit einem anderen Rechnern verbunden, der insbesondere die Feststoffkonzentration errechnet. Das hat den Vorteil, daß zum einen eine sichere und zum anderen eine schnelle Ansteuerung der Strahlanlage gegeben ist. Möglich ist es natürlich auch, daß die erforderlichen Funktionen von weiteren Rechnern oder nur einem Rechner durchführbar sind.

Die Erfindung wird nachstehend an einem Ausführungsbeispiel näher erläutert. Es zeigen in schematischer, geschnittener Darstellung:
Figur 1 eine Strahlmittelanlage und
Figur 2 eine Strahlmitteldosierschnecke.

Figur 1 zeigt wesentliche Teile einer Vorrichtung zum Verfestigen und/oder Umformen durch Strahlmittel. Sie zeigt den Auflauftrichter 1 und den Auslaufstutzen 1' eines oberhalb des Auflaufstutzen angeordneten Druckkessels 100, in dem sich Strahlmittel 11, z.b. Kugeln aus Stahl, Glas oder Kunststoff oder dergleichen Strahlmittel befinden. Der Druckkessel 100 kann über einen verschließbaren Verschluß geöffnet und geschlossen werden, wie dies aus dem eingangs genannten Stand der Technik bekannt ist. Wie aus dem Stand der Technik weiterhin bekannt, kann auch eine Druckausgleichleitung vorgesehen sein, die im folgenden noch beschrieben wird.

Bei geöffnetem Verschluß wird über einen nicht dargestellten Zulauf Strahlmittel in den Druckkessel 100 eingegeben. Nach dem Schließen des Kessels wird er mit Druckluft beaufschlagt. Dadurch wird gesichert, daß das Strahlmittel 11 immer gleichmäßig einer Strahlmittelzuführung 2 zufließt. Darüberhinaus ist eine Druckausgleichsleitung 30 vorhanden, die am Kessel beginnt und an einem Schneckenrohr 20 endet.

Die Strahlmittelzuführung 2 besteht, wie Figuren 1 und 2 zeigen, aus einem Schneckenrohr 27 und einer darin rotierenden Strahlmitteldosierschnecke 20. Die Strahlmitteldosierschnecke 20 trägt auf einer Schneckenwelle 21 die Schneckenwendeln 25, 25'. Die Schneckenwendel 25, 25' sind dabei einstückig mit der Schneckenwelle 21 verbunden.

Die Strahlmitteldosierschnecke 20 zeichnet sich gegenüber anderen Förderschnecken dadurch aus, daß die Durchmesser der Schneckenwendeln am Ende relativ klein sind, verglichen mit den Durchmessern am Anfang der Schnecke. In der Zeichnung sind diese Durchmesser mit D2 bzw. D1 definiert. Die ersten Schneckenwellendurchmesser D1 haben im wesentlichen einen konstanten Durchmesser. Zwischen der Zweigang-Schneckenwendel 25, 25' befinden sich Schneckenwendelabstände 24.1, ... 24.n. Wie aus der Zeichnung ersichtlich, sind die ersten Schneckenwendelabstände 24.1 zunächst gleichmäßig breit. Sie verkleinern sich kontinuierlich etwa in der Mitte der Schneckenwendel und werden kann kontinuierlich immer kleiner. Hierdurch entstehen Schneckenwendelsektionen 26.1, ... 26.n mit unterschiedlichem Volumen, die durch die Zweigang-Schneckenwendel 25, 25', die Schneckenwelle 21 und das Gehäuse begrenzt werden.

Die Strahlmitteldosierschnecke 20 der Strahlmittelzuführung 2 wird über einen Gleichstromantrieb 7 angetrieben. Der Gleichstromantrieb 7 besteht aus einem Getriebe und einem Getriebemotor oder aus einem Gleichstrommotor mit Transistorregelung. Außerdem ist am Gleichstromantrieb 7 ein Vier-Quadranten-Drehzahlregler mit einer Tachorückführung angeordnet. Hierdurch ist gesichert, daß die Drehzahl der Strahlmitteldosierschnecke 20 stufenlos und bei eingestellter Umdrehungszahl mit einem nahezu hundertprozentigen Gleichlauf bewegbar ist.

Entsprechend der Drehzahl der Strahlmitteldosierschnecke 20 und bedingt durch ihre besondere Ausgestaltung kann das Strahlmittel dosiert werden. Dabei gelangt das Strahlmittel 11 zunächst auf die hinteren Schneckenwendelsektionen (bei 26.1) und wird durch Rotation nach vorn befördert (nach links in Fig. 2). Beim Eintreffen am Ende 28 beginnt das Strahlmittel 11 in den letzten Sektionen 26 bereits in den Abgabebereich 14 und die Abgabeöffnung 14' auszutreten, um dann in der ersten Sektion 26.1 die Strahlmitteldosierschnecke 20 vollständig zu verlassen. Die konische Verjüngung der Schnecke am Ende 20 sorgt dabei für ein gleichmäßiges Auslaufen des Strahlmittels aus der Zweigang-Schneckenwendel 25, 25'.

Durch die kontinuierliche Steigungsverjüngung in Richtung Abgabebereich 14 wird das Strahlmittel 11 komprimiert und die gleichmäßige Dosierung am Ende 20 noch begünstigt. Das nun vom Abgabebereich gleichmäßig und kontinuierlich abgegebene Strahlmittel 11 gelangt aus der Öffnung 14' in eine Vorlaufstrecke 3 eines Rohres 34. Der Vorlaufstrecke 3 schließt sich ein Durchflußmeßaufnehmer 4 an, der mit einer Auswerteeinheit 8 verbunden ist. Von der Vorlaufstrecke 3 fließt das Strahlmittel 11 im freien Fall zentriert in den Durchflußmeßaufnehmer 4. Der Durchflußmeßaufnehmer 4 verwendet für die Meßwertaufnahme einen Meßkondensator 40. Die absolute Kapazitätsänderung - hervorgerufen durch Feststoffpartikel des Strahlmittels 11 pro Raumeinheit im Meßkondensator 40 - im Vergleich zu vorher mit Hilfe der Auswerteeinheit 8 eingeeichten Leerrohrkapazität ist proportional zum Strahlmitteldurchsatz. Die Kapazitätsänderung wird dabei in ein störsicheres Puls-Frequenz-Modulation-Signal umgewandelt und dann der Auswerteeinheit 8 zugeführt.

Die Auswerteeinheit 8 errechnet den Strahlmitteldurchsatz unter Berücksichtigung der Kalibrierfaktoren, stellt damit die Umdrehungsgeschwindigkeit der Strahlmitteldosierschnecke 20 ein und zeigt wichtige Meßgrößen des Strahlmitteldurchsatzes an einem Display an. Aus dem Durchflußmeßaufnehmer 4 heraus fließt das Strahlgut 11 weiter im freien Fall durch eine Nachlaufstrecke 5 in eine Mischkammer 9 in einer Förderleitung 12. In der Mischkammer 9 wird das Strahlmittel 11 durch die seitlich einströmende Preßluft P mitgerissen und durch einen Strahlschlauch 6 zu einer Strahldüse (nicht dargestellt) transportiert (Pfeil L). Aus der Strahldüse heraus tritt dann das Strahlmittel 11 mit einem vorgegebenen Strahldruck auf ein zu verfestigendes Werkstück.

Eventuelle Fördermengenschwankungen bzw. Fördermengenänderungen des Strahlmittels, z.B. bedingt durch einen Verschleiß an den Schneckenwendeln 25 und 25' oder durch andere Störfaktoren werden durch die Auswerteeinheit 8 wahrgenommen. Die Auswerteeinheit 8 errechnet mit ihrem Rechner, z. B. einem Mikrorechner, die Mengentoleranz und erhöht oder erniedrigt über eine Steuerleitung 10 die Geschwindigkeit der Strahlmitteldosierschnecke 20 entsprechend automatisch, so daß ständig immer gleichbleibend mit einer Abweichung von beispielsweise ± 2 % das Strahlmittel 11 gefördert wird.

Wird trotz dieser Nachregelung die Mengentoleranz des Strahlmittels 11 von ± 2 % überschritten, unterbricht die Strahlanlage durch die Auswerteeinheit 8 automatisch den Strahlvorgang.

So wird durch ein kombiniertes Strahlmitteldosier- und Kontrollsystem immer ein absolut gleichbleibender und kontrollierter Strahlmitteldurchsatz an der Strahldüse gewährleistet. Dadurch ist es möglich, die notwendigen Strahlparameterkombinationen
- Strahlmittelart (Qualität, Körnung)
- Strahlmittelgeschwindigkeit,
- Strahlmittelmenge pro Fläche bzw. Zeiteinheit und
- genaue örtliche und gleichmäßige Bestrahlung des Werkstückes (Bahnsteuerung)
einzustellen. Durch diese Veränderungen wird die üblicherweise mit Sandstrahlanlage bezeichnete Einrichtung zu einer Spezialwerkzeugmaschine, die durch ihre CNC-Steuerung den Charakter einer Spezialwerkzeugmaschine erhält. Mit ihr ist es jetzt möglich, insbesondere durch ein gezieltes Bestrahlen mit Strahlgut z. B. in Form von Strahlkugeln einer bestimmten Größe ein Werkstück in einem ausgewählten Bereich zu verfestigen oder aber umzuformen. Damit ist die erfindungsgemäße Vorrichtung in die Gruppe der präzise arbeitenden Maschinen mit einem speziellen Einsatzbereich einzuordnen.

### Bezugszeichenliste

- 1: Druckkessel
- 2: Strahlmittelzuführung
- 3: Vorlaufstrecke
- 4: Durchflußmeßaufnehmer
- 5: Nachlaufstrecke
- 6: Strahlschlauch
- 7: Gleichstromantrieb
- 8: Auswerteeinheit
- 9: Mischkammer
- 10: Steuerleitung
- 11: Strahlmittel
- 12: Förderleitung
- 13: Aufnahmebereich
- 14: Abgabebereich
- 20: Strahlmitteldosierschnecke
- 21: Schneckenwelle
- 21.1, ... 21.n: Schneckenwendeldurchmesser
- 23.1, ... 23.n: Schneckenwendelsteigung
- 24.1, ... 24.n: Schneckenwendelabstand
- 25, 25': Schneckenwendel
- 26.1, ... 26.n: Schneckenwendelsektion
- 27: Schneckenrohr
- 28: Ende
- 30: Druckausgleichsleitung
- 34: Rohr
- 40: Meßkondensator
- 100: Druckkessel
- P: Preßluft
- L: Pfeil

## Patentansprüche

1. Vorrichtung zum Verfestigen und/oder Umformen durch Strahlmittel (11), welches durch eine Förderleitung (12) mittels Druckluft einer Strahldüse zuführbar ist, mit folgenden weiteren Teilen:
- einem geschlossenen Kessel (1), in dem sich ein Vorrat von Strahlmittel (11) befindet,
- eine durch einen regelbaren Antrieb (7) angetriebene Strahlmittelzuführung (2), die eine Förderschnecke (20) in einem Schneckenrohr (27) umfaßt, das am Schneckenanfang mit einem Aufnahmebereich (13), der unter dem Kessel (1) positioniert ist, und am Schneckenende mit einen Abgabebereich (14) versehen ist, wobei der Abgabebereich (14) über ein Fallrohr mit der Förderleitung (12) verbunden ist,
- einem Durchflußmeßaufnehmer (4) für den Strahlmitteldurchsatz am zwischen dem Abgabebereich (14) der Förderschnecke (20) und der Förderleitung (12) befindlichen Rohr (34) angeordnet ist, der Meßsignale erzeugt, und
- einer Auswerteeinheit (8), die mit dem Durchflußmeßaufnehmer (4) verbunden ist und die Meßsignale derart verarbeitet, daß aus dem empfangenen Meßsignalen der Strahlmittelanteil im Inneren des Rohres (34) unter Berücksichtigung von Kalibierfaktoren errechnet und in Abhängigkeit von den errechneten Werten in einem Vergleich mit einem vorgegebenen Sollwert die Drehgeschwindigkeit der Förderschnecke (29) so einstellt, daß ein gleichbleibender und kontrollierter Durchsatz des Strahlmittels (11) zum Förderrohr (12) gewährleistet ist,
dadurch gekennzeichnet, daß die Förderschnecke (20) als eine Strahlmitteldosierschnecke (20) mit einer Zweigang-Schneckenwendel (25, 25'), deren Steigung (23.1, ... 23.n) zum Abgabebereich (14) hin unter Verkleinerung von Schneckenwendelsektionen (26.1, ... 26.n) kontinuierlich abnimmt und deren Ende (28) sich im Abgabebereich (14) verjüngt, ausgebildet ist.

2. Vorrichtung nach Anspruch 1, dadurch gekennzeichnet, daß der mit der Strahlmitteldosierschnecke (20) und die Auswerteeinheit (8) verbundene, regelbare Antrieb, der insbesondere ein Gleichstromantrieb (7) ist, einen Vier-Quadranten-Drehzahlregler mit einer Tachorückführung enthält.

3. Vorrichtung nach Ansprüche 2, dadurch gekennzeichnet, daß der Durchflußmeßaufnehmer (4) einen Meßkondensator (40) enthält, dessen Kapazitätsänderungssignale durch die Auswerteeinheit (8) verarbeitbar sind.

4. Vorrichtung nach wenigstens einem der Ansprüche 1 bis 3, dadurch gekennzeichnet, daß das Rohr (34) vor und nach der Meßposition des Durchflußmeßaufnehmers (4) eine Vorlauf- und/oder Nachlaufstrecke aufweist.

5. Vorrichtung nach wenigstens einem der Ansprüche 1 bis 4, dadurch gekennzeichnet,
- daß in der Auswerteeinheit (8) wenigstens ein Rechner, vorzugsweise ein Mikrorechner, angeordnet ist und
- daß einer der Rechner über eine Schnittstelle angeschlossen ist,
a) zum externen Soll-/Istwertvergleich,
b) zur Fernkontrolle der Rückflußmengen,
c) zur Dokumentation der Strahlparameter und/oder
d) zur Feststellung von Abweichungen.

## Claims

1. A device for compacting and/or shaping by means of a blast medium (11) supplied through a feed line (12) by compressed air to a blast jet, the device comprising the following additional parts:
- a closed chamber (1) containing a store of blast medium (11),
- a blast medium supply (2) driven by a controllable drive (7) and comprising a screw conveyor (20) in a tube (27) provided at its beginning with a receiving zone (13) positioned under the chamber (1) and provided at its end with a delivery zone (14), the delivery zone (14) being connected to the feed line (12) by a down tube,
- a flow-rate recorder (4) for the flow of blast medium, which is disposed on the tube (34) between the feed line (12) and the delivery zone (14) of the screw conveyor (20) and generates measuring signals, and
- an evaluating unit (8) connected to the flow recorder (4) and processing the measuring signals so that, out of the received measuring signals, the content of blast medium inside the tube (34) is calculated, allowing for calibration factors and, in dependence on the calculated values, compared with a preset value, the speed of the screw conveyor (29) is adjusted so as to ensure a uniform, controlled flow of blast medium (11) to the feed tube (12),
characterised in that the screw conveyor (20) is a blast medium metering screw (20) with double-threaded screw turns (25, 25') having a pitch (23.1, ... 23.n) which continuously decreases towards the delivery zone (14), with a decrease in the sections (26.1, ... 26.n) between turns, and at the end (28) the turns taper in the delivery zone (14).

2. A device according to claim 1, characterised in that the controllable drive, more particularly a DC drive (7), connected to the metering screw (20) and the evaluating unit (8) contains a four-quadrant speed regulator with a tacho feedback.

3. A device according to claim 2, characterised in that the flow recorder (4) contains a measuring capacitor (40), the capacitance-change signals from which can be processed by the evaluating unit (8).

4. A device according to at least one of claims 1 to 3, characterised in that the tube (34) has an upstream and a downstream section before and after the measuring position of the flow recorder (4).

5. A device according to at least one of claims 1 to 4, characterised in that
- at least one computer, preferably a micro-computer, is disposed in the evaluator unit (8) and
- one of the computers is connected via an interface to means for
(a) external set-value/actual-value comparison,
(b) remote monitoring of the amount of return flow,
(c) documentation of the blast parameters and/or
(d) detection of deviations.

## Revendications

1. Dispositif de compactage et/ou de formage au moyen d'abrasifs (11) qui peuvent être amenés à un éjecteur au moyen d'air sous pression à travers une conduite de transport (12), qui comporte les éléments additionnels suivants:
- un récipient fermé (1) dans lequel se trouve une réserve d'abrasifs (11),
- une amenée (2) d'abrasifs qui est entraînée par un entraînement réglable (7) et qui comprend une hélice transporteuse (20) à vis sans fin située dans un tube (27) d'hélice qui comporte au début de l'hélice une zone de réception (13), qui est positionnée sous le récipient (1), et à l'extrémité de l'hélice une zone de distribution (14), la zone de distribution (14) étant reliée à la conduite de transport (12) par un tube de descente,
- un débitmètre (4) qui est disposé sur le tube (34) compris entre la zone de distribution (14) de l'hélice transporteuse (20) et la conduite de transport (12) pour mesurer le débit d'abrasifs et qui engendre des signaux de mesure; et
- une unité d'évaluation (8) qui est reliée au débitmètre (4) et qui traite les signaux de mesure d'une manière telle que la fraction d'abrasifs comprise à l'intérieur du tube (34) est calculée à partir des signaux de mesure reçus en tenant compte de facteurs de calibrage, et la vitesse de l'hélice transporteuse (20) est réglée en fonction des valeurs calculées par comparaison avec une valeur de consigne prédéterminée d'une manière telle qu'un débit constant et contrôlé des abrasifs (11) vers le tube transporteur (12) est garanti,
caractérisé en ce que ladite hélice transporteuse (20) est réalisée sous la forme d'une vis de dosage (20) d'abrasifs comportant une hélice à deux filets (25, 25') dont le pas (23.1, ... 23.n) diminue de façon continue et les sections transversales (26.1, ... 26.n) des filets deviennent de plus en plus petites, de façon continue, en direction de la zone de distribution (14) et dont l'extrémité (28) se réduit dans la zone de distribution (14).

2. Dispositif selon la revendication 1, caractérisé en ce que l'entraînement réglable, qui est relié à la vis de dosage (20) d'abrasifs et à l'unité d'évaluation (8), et qui est en particulier un entraînement à courant continu (7), comporte un régulateur de vitesse de rotation à quatre cadrans à rétroaction par tachymètre.

3. Dispositif selon la revendication 2, caractérisé en ce que le débitmètre (4) contient un condensateur (40) de mesure dont les signaux de variation de capacité peuvent être traités par l'unité de variation (8).

4. Dispositif selon l'une au moins des revendications 1 à 3, caractérisé en ce que le tube (34) comporte, avant et après la position de mesure du débitmètre (4), un tronçon amont et/ou un tronçon aval.

5. Dispositif selon l'une au moins des revendications 1 à 4, caractérisé en ce que
- au moins un ordinateur, de préférence un micro-ordinateur, est agencé dans l'unité d'évaluation (8) et
- l'un des ordinateurs est raccordé par une interface
a) pour la comparaison entre les valeurs de consigne et les valeurs réelles,
b) pour la télécommande des quantités de rétroaction,
c) pour la documentation des paramètres d'abrasion et/ou
d) pour la détermination d'écarts.
